# EUROPÄISCHE PATENTSCHRIFT

(11) **EP 1 843 833 B1**
(45) Veröffentlichungstag und Bekanntmachung des Hinweises auf die Patenterteilung: **15.04.2009**
(21) Anmeldenummer: 05820542.8
(22) Anmeldetag: 16.12.2005
(51) Int. Cl.: B01F 13/00, B01F 11/02, B01L 3/00

(54) **VERFAHREN UND VORRICHTUNG ZUR DOSIERUNG UND DURCHMISCHUNG KLEINER FLÜSSIGKEITSMENGEN, APPARAT UND VERWENDUNG**
METHOD AND DEVICE FOR DOSING AND MIXING SMALL AMOUNTS OF LIQUID, APPARATUS AND USE
PROCEDE ET DISPOSTIF DE DOSAGE ET DE MELANGE DES PETITES QUANTITES DE LIQUIDE, APPAREIL ET UTILISATION

(30) Priorität: 05.01.2005 DE 102005000835
(43) Veröffentlichungstag der Anmeldung: 17.10.2007
(73) Patentinhaber: Advalytix AG, 85649 Brunnthal (DE)
(72) Erfinder: GAUER, Christoph, 81667 München (DE)
(74) Vertreter: Manitz, Gerhart
(86) Internationale Anmeldenummer: PCT/EP2005/013598
(87) Internationale Veröffentlichungsnummer: WO 2006/072384

(56) Entgegenhaltungen:
- US-A- 5 674 742
- US-A1- 2004 072 366
- US-A1- 2004 109 793

## Beschreibung

Die Erfindung betrifft ein Verfahren zur integrierten Dosierung und Durchmischung kleiner Flüssigkeitsmengen, eine Vorrichtung und einen Apparat zur Durchführung dieses Verfahrens und eine Verwendung.

Diagnostisches Assays, insbesondere im Bereich der klinischen Chemie und Immunochemie werden heutzutage zum großen Teil automatisiert durchgeführt. In den entsprechenden Automaten werden definierte Volumina von Probenflüssigkeit und Reagenzien in eine Küvette oder in die Vertiefung einer Mikrotiterplatte pipettiert und vermischt. Anschließend wird eine erste Referenzmessung durchgeführt, bei der zum Beispiel die optische Transmission durch die Küvette bestimmt wird. Nach einer gewissen Reaktionszeit zwischen Probe und Reagenzien wird eine zweite Messung des gleichen Parameters vorgenommen. Durch den Vergleich der beiden Messwerte ergibt sich die Konzentration der Probe bezüglich eines bestimmten Inhaltsstoffes oder auch nur das Vorhandensein des Inhaltsstoffes. Typische Volumina liegen in Summe bei einigen hundert Mikrolitern, wobei notwendige Mischungsverhältnisse von Probe zu Reagenz zwischen 1:100 und 100:1 vorkommen können. Gegebenenfalls können auch mehrere Reagenzien zur Mischung mit einer Probe vorgesehen sein. Neben den eben beschriebenen Instrumenten für hohen Durchsatz, die typischerweise in speziellen Labors zu finden sind, gibt es auch Bestrebungen, Assays dezentral und ohne großen instrumentellen Aufwand durchzuführen. Dabei wäre es wünschenswert, wenn die in jüngster Zeit vorgestellte "Lab-on-a-Chip"-Technologie eingesetzt werden könnte, bei der die Prozessierung von Flüssigkeiten auf bzw. in einem Chip integriert durchgeführt werden kann. Assayzeiten von weniger als einer Stunde sind wünschenswert.

Zur Bewegung der Flüssigkeiten werden dabei zum Beispiel mikrofluidische Systeme verwendet, in denen Flüssigkeit durch elektro-osmotische Potentiale bewegt wird, siehe zum Beispiel Anne Y. Fu, et al. "A micro fabricated fluorescence-activated cell sorter", Nature Biotechnology Vol. 17, November 1999, S. 1109 ff.

Ein Verfahren zur Flüssigkeitsdurchmischung im Mikroliterbereich ist in DE 103 25 307 B3 beschrieben, bei der kleine Flüssigkeitsvolumina in Mikrotiterplatten mit Hilfe schallinduzierter Strömung gemischt werden. Eine andere Methode zur Erzeugung von Bewegung in kleinen Flüssigkeitsmengen auf einer Festkörperoberfläche beschreibt DE 101 42 789 C1. Hier wird mit Hilfe von Oberflächenschallwellen eine Flüssigkeit durchmischt oder mehrere Flüssigkeiten miteinander vermischt.

Gemäß einem in DE 100 55 318 A1 beschriebenen Verfahren wird eine Flüssigkeitsmenge auf einen Bereich einer im wesentlichen planaren Oberfläche gebracht, deren Benetzungseigenschaften sich von der umgebenden Oberfläche derart unterscheiden, dass sich die Flüssigkeit bevorzugt darauf aufhält, wobei sie durch ihre Oberflächenspannung zusammengehalten wird. Bewegung der Flüssigkeitsmenge kann dabei durch den Impulsübertrag einer Oberflächenschallwelle auf die Flüssigkeit erzeugt werden.

Problematisch ist insbesondere die Integration von Dosierung und Mischung von Probe und Reagenzien in einem kostengünstigen Lab-on-thechip-System. Eine homogene Durchmischung unterschiedlicher derart kleiner Flüssigkeitsmengen ist schwierig zu realisieren.

Zur Dosierung ist es notwendig, Volumina der Flüssigkeitsmengen genau zu definieren. Dies ist zum Beispiel geometrisch durchführbar. So können zum Beispiel in einem offenen System die Benetzungseigenschaften der Oberfläche ein Volumen bestimmen, wie es in DE 100 55 318 A1 beschrieben ist. Hier erfolgt die Definition der Volumina durch hydrophile und hydrophobe Bereiche über den Benetzungswinkel auf einer im Wesentlichen glatten Oberfläche. Wurden auf diese Weise mehrere Volumina definiert, die zur Reaktion gebracht werden sollen, so werden die Volumina aufeinander zu bewegt, um dies zu erreichen. Bei der Bewegung auf einer Oberfläche können Flüssigkeitsreste bzw. in der Flüssigkeit befindliche Moleküle des Analyten oder des Reagenzes an der Oberfläche haften bleiben, so dass durch die Bewegung ein Volumenverlust bzw. eine Konzentrationsverringerung unbekannter Höhe nicht auszuschließen ist. Außerdem müssen Vorkehrungen gegen die Verdunstung getroffen werden, die insbesondere bei längeren Assayzeiten problematisch sein kann.

Andere Ansätze benutzen Kanäle von definiertem Querschnitt, die mit Flüssigkeit kapillar befüllt werden. Ist die Flüssigkeit eine wässrige Lösung, so ist am Kanalende eine hydrophobe Barriere angebracht, die sich nicht kapillar befüllen lässt. Weiterhin gibt es an diesem Kanal einen seitlichen Abzweig mit einer ebenfalls hydrophoben Oberfläche, die sich nicht kapillar befüllen lässt. Querschnitt und Länge des Kanals zwischen der hydrophoben Barriere und dem hydrophoben Abzweig bestimmen nun ein Volumen, das durch pneumatischen Druck durch den Abzweig definiert abgetrennt und bewegt werden kann (Burns et al., An integrated nanoliter DNA analysis device, Science 282, 484 (1998)). Durch diese Art der Volumendefinition entstehen hohe Kosten durch die notwendige Benetzungsstrukturierung der Oberfläche (hydrophil zur Befüllung des Kanals selbst und hydrophob für die Barriere und den Abzweig). Außerdem muss mit Luftdruck gearbeitet werden, was entsprechende Vorrichtungen erfordert. Um die kapillare Befüllung des Messkanals zu ermöglichen, muss der Kanalquerschnitt klein sein. Bei großen Volumina im Bereich von einigen 100 Mikrolitern sind daher lange Kanäle erforderlich. Dies führt zwangsläufig zu großen unerwünschten Wechselwirkungen der Moleküle in der Flüssigkeit mit der Kanalwand. Eine effiziente Durchmischung mehrerer. Flüssigkeitsmengen ist in dieser Geometrie nahezu unmöglich.

US 5,674,742 beschreibt eine Vorrichtung zur Manipulation, Reaktion und Detektion kleiner Flüssigkeitsmengen mit einem ersten Reservoir für eine erste Flüssigkeitsmenge, einem Reaktionsreservoir und einer die Reservoirs verbindenden Verbindungskanalstruktur, die in einem Bereich einen Querschnitt in Blickrichtung der Verbindungslinie der Reservoirs aufweist, der kleiner als die Querschnitte der Reservoirs ist. Die Vorrichtung weist eine Einrichtung zur Erzeugung von Strömung entlang der Verbindungskanalstruktur und zur Durchmischung der Flüssigkeitsmengen in dem zweiten Reservoir auf.

Der Begriff "Flüssigkeit" umfasst im vorliegenden Text u.a. reine Flüssigkeiten, Mischungen, Dispersionen und Suspensionen sowie Flüssigkeiten, in denen sich feste Teilchen, zum Beispiel biologisches Material, befinden. Zu dosierende und zu mischende Flüssigkeiten können zum Beispiel auch zwei oder mehr gleichartige Lösungen sein, die sich durch darin gelöste Inhaltsstoffe unterscheiden, die zur Reaktion gebracht werden sollen.

Aufgabe der vorliegenden Erfindung ist es, ein Verfahren und eine Vorrichtung anzugeben, mit deren Hilfe eine präzise Dosierung von Flüssigkeitsmengen auf bzw. in einem integrierten Chip möglich ist und die eine präzise Durchmischung der Flüssigkeiten ermöglichen.

Diese Aufgabe wird mit einem Verfahren mit den Merkmalen des Anspruchs 1, einer Vorrichtung mit den Merkmalen des Anspruchs 18 und einem Apparat mit den Merkmalen des Anspruches 28 gelöst. Unteransprüche sind auf bevorzugte Ausgestaltungen gerichtet. Eine vorteilhafte Verwendung ist. Gegenstand des Anspruches 29.

Bei einem erfindungsgemäßen Verfahren zur integrierten Dosierung und Durchmischung kleiner Flüssigkeitsvolumina wird eine erste Flüssigkeit in bzw. auf ein erstes Reservoir gebracht. Eine zweite Flüssigkeit wird derart in bzw. auf ein zweites Reservoir gebracht, dass es vollständig befüllt ist. Die erste und die zweite Flüssigkeit werden über wenigstens eine erste Verbindungskanalstruktur in Kontakt gebracht, die wenigstens einen Bereich umfasst, der in Blickrichtung der Verbindungslinie der zwei Reservoirs einen kleineren Querschnitt als die Reservoirs selbst aufweist. Flüssigkeitsaustausch wird durch laminare Strömung in der Verbindungskanalstruktur bewirkt und die Flüssigkeiten in bzw. auf dem zweiten Reservoir durchmischt.

Bei dem erfindungsgemäßen Verfahren treten die Flüssigkeiten über die Verbindungskanalstruktur in Kontakt. An der Grenzfläche zwischen den zwei Flüssigkeiten kommt es nur zu vernachlässigbarer Diffusion, da der Querschnitt der Verbindungskanalstruktur vergleichsweise klein ist. Wird entlang der Verbindungskanalstruktur in Richtung des zweiten Reservoirs eine laminare Strömung erzeugt, so wird die erste Flüssigkeit durch die Verbindungskanalstruktur in Richtung des zweiten Reservoirs bewegt. Zum Beispiel durch genaue Auswahl des Zeitraumes, über den die laminare Strömung in der Verbindungskanalstruktur erzeugt wird, bzw. der Strömungsgeschwindigkeit erfolgt eine genaue Definition des Volumens der ersten Flüssigkeit, das zu der zweiten Flüssigkeit dosiert werden soll. Die Menge der zweiten Flüssigkeit ist durch die Größe des Reservoirs genau bestimmt. Im bzw. auf dem zweiten Reservoir findet dann gegebenenfalls die Reaktion zwischen den Flüssigkeiten statt. Das zweite Reservoir stellt insofern eine Reaktionskammer dar. Das erfindungsgemäße Verfahren ermöglicht die Dosierung und Mischung von Flüssigkeiten in einem großen dynamischen Bereich. So kann das Mischungsverhältnis von Reagenzien zu Probenflüssigkeit z. B. von 1:100 bis 100:1 eingestellt werden.

Zur Befüllung der Reservoirs zu Beginn des erfindungsgemäßen Verfahrens können Pipetten und/oder entsprechende Befüllstrukturen eingesetzt werden. Die Anforderungen an die Präzision dieser Elemente sind gering, da die Definition der an der Reaktion teilnehmenden Volumina an Flüssigkeit durch das erfindungsgemäße Verfahren bzw. die erfindungsgemäße Vorrichtung selbst bestimmt werden, insbesondere durch die Dauer bzw. die Geschwindigkeit der laminaren Strömung in der Verbindungskanalstruktur und das Volumen des zweiten Reservoirs.

Die laminare Strömung wird vorzugsweise durch Einstrahlen von Schallwellen in Richtung zumindest eines Teiles der Verbindungskanalstruktur hervorgerufen.

Die Reservoirs und die Verbindungskanalstruktur können dreidimensional oder zweidimensional ausgestaltet sein. So können die Reservoirs und Verbindungskanalstrukturen entsprechend geformte Vertiefungen in einer Oberfläche sein. Bei anderen Ausgestaltungen handelt es sich um entsprechend geformte Hohlräume. Bei einer zweidimensionalen Ausgestaltung werden die Reservoirs und Verbindungskanalstrukturen durch entsprechend geformte Bereiche einer Oberfläche gebildet, die von den Flüssigkeiten bevorzugter benetzt werden als die umgebenden Bereiche der Oberfläche. Solche benetzungsmodulierten Oberflächen sind zum Beispiel in DE 100 55 318 A1 beschrieben. Die Flüssigkeiten werden dabei durch ihre Oberflächenspannung auf den bevorzugt benetzten Bereichen gehalten.

Zur einfacheren Darstellung seien im vorliegenden Text jeweils dreidimensionale und zweidimensionale Realisierungen umfasst, wenn es nicht explizit anders angegeben ist, auch wenn Begriffe gewählt sind, die nur eine Möglichkeit zu beschreiben scheinen. So wird zum Beispiel auch für das Aufbringen einer Flüssigkeit auf eine zweidimensionale Reservoirfläche der Begriff "Einbringen in ein Reservoir" oder "Befüllen" verwendet. Ähnlich wird z. B. auch für die Bewegung von Flüssigkeit auf einer zweidimensionalen Verbindungsstruktur der Begriff "Bewegung durch die Verbindungsstruktur" verwendet etc. Das "Volumen" oder die Größe eines "Querschnitts" bedeuten bei zweidimensionalen Realisierungen in analoger Weise die Fläche bzw. die Breite.

Die an der Reaktion teilnehmende Menge der zweiten Flüssigkeit ist durch die Ausmaße des zweiten Reservoirs bestimmt. Wird das zweite Reservoir zum Beispiel über entsprechende Befüllstrukturen, z. B. Befüllkanälen und/oder Befüllstutzen, befüllt, so nehmen eventuell existierende Überstände an Flüssigkeit in diesen Befüllstrukturen außerhalb des Reservoirs aus geometrischen Gründen nicht an der Durchmischung teil, insbesondere wenn die Durchmischung durch laminare Strömungsmuster bewirkt wird.

Bei einer vorteilhaften Ausgestaltung des erfindungsgemäßen Verfahrens wird die laminare Strömung in bzw. auf der Verbindungskanalstruktur mit Hilfe von Schallwellen erzeugt. Vorzugsweise werden Oberflächenschallwellen eingesetzt, die zum Beispiel mit einem oder mehreren Interdigitaltransducern erzeugt werden können. Oberflächenschallwellen übertragen dabei ihren Impuls auf die Flüssigkeit bzw. darin enthaltene Stoffe um sie so in Bewegung zu versetzen. Allgemein ist der Impulsübertrag von Oberflächenschallwellen, die mit Hilfe von Interdigitaltransducern erzeugt werden, auf Flüssigkeiten auf Oberflächen in DE 100 55 318 A1 beschrieben.

Bei einer erfindungsgemäßen Weiterbildung unter Einsatz eines Interdigitaltransducers weist dieser eine Abstrahlrichtung in Richtung der Erstreckung zumindest eines Teiles der Verbindungskanalstruktur auf.

Die erste und die zweite Flüssigkeit können über die Verbindungskanalstruktur zum Beispiel unter Ausnutzung von Kapillarkräften in Kontakt gebracht werden. Dazu wird die Verbindungskanalstruktur in ihren seitlichen Dimensionen so klein gewählt, dass zumindest eine der Flüssigkeiten durch die Kapillarkräfte entlang des Kanals gezogen wird. So kann z. B. gemäß einer bevorzugten Verfahrensführung eine erste Flüssigkeit auf bzw. in das erste Reservoir gebracht werden, die sich durch die Kapillarkräfte in bzw. auf der Verbindungskanalstruktur ausbreitet. An der Eintrittstelle der Verbindungskanalstruktur in das zweite Reservoir stoppt die Flüssigkeit ihre Bewegung, da durch den größeren Querschnitt des Reservoirs im Vergleich zu der Verbindungskanalstruktur nur noch geringe Kapillarkräfte wirken. In bzw. auf das zweite Reservoir wird die zweite Flüssigkeit aufgebracht, die an der Eintrittsstelle der Verbindungskanalstruktur in das zweite Reservoir mit der ersten Flüssigkeit in Kontakt kommt.

Bei einer anderen Verfahrensführung wird die Verbindung zwischen den beiden Flüssigkeiten über einen kleinen "Brückentropfen" hergestellt, der zwischen die beiden Flüssigkeiten gebracht wird und eine Flüssigkeitsbrücke erzeugt. Der Brückentropfen hat dabei ein sehr viel kleineres Volumen als jede der beiden Flüssigkeitsmengen.

Zur Befüllung der Reservoirs zu Beginn des erfindungsgemäßen Verfahrens können Pipetten und/oder entsprechende Befüllstrukturen eingesetzt werden. Die Anforderungen an die Präzision dieser Elemente sind gering, da die Definition der an der Reaktion teilnehmenden Volumina an Flüssigkeit durch das erfindungsgemäße Verfahren bzw. die erfindungsgemäße Vorrichtung selbst bestimmt werden, insbesondere durch die Dauer bzw. die Geschwindigkeit der laminaren Strömung in der Verbindungskanalstruktur und das Volumen des zweiten Reservoirs.

Die Befüllstrukturen können ebenfalls Befüllkanalstrukturen mit im Vergleich zu den Reservoirs kleinen Querschnitten umfassen. Die Herstellung einer entsprechenden Struktur ist sehr einfach, da dieselben Prozessschritte eingesetzt werden, die auch bei der Herstellung der Reservoirs bzw. bei der Verbindungskanalstruktur verwendet werden.

Die vergleichsweise kleinen Querschnitte verhindern effektiv, dass möglicherweise nach der Befüllung in den Befüllkanalstrukturen vorhandene Flüssigkeitsüberstände an der Durchmischung teilnehmen. Auf diese Weise wird verhindert, dass möglicherweise in den Befüllkanalstrukturen noch vorhandene Flüssigkeitsüberstände die Festlegung der an der Durchmischung teilnehmenden Flüssigkeitsvolumina ungenau machen.

Außerdem wird durch geringe Querschnitte der Befüllstrukturen zusätzlich gewährleistet, dass eine unkontrollierte Diffusion durch in den Befüllstrukturen möglicherweise vorhandene Flüssigkeitsgrenzen aufgrund des geringen Querschnittes vernachlässigbar sind.

Derartige Befüllkanalstrukturen können einen geringen Querschnitt aufweisen, der gewährleistet, dass sich die Flüssigkeit durch die Befüllkanalstrukturen bzw. auf den Befüllkanalstrukturen aufgrund von Kapillarwirkung in Richtung der Reservoirs bewegt. Damit ist eine präzise Befüllung einfach durchführbar.

Das erfindungsgemäße Verfahren ist mit einer einzelnen Verbindungskanalstruktur zwischen den beiden Reservoirs durchführbar. Dabei wird das erste Reservoir durch die laminare Abströmung der ersten Flüssigkeit zumindest teilweise entleert. Eine andere erfindungsgemäße Ausgestaltung umfasst zumindest zwei Verbindungskanalstrukturen zwischen den beiden Reservoirs. In einer dieser Verbindungskanalstrukturen wird zum Beispiel mit Hilfe von Oberflächenschallwellen eine laminare Strömung erzeugt, die zur Bewegung der ersten Flüssigkeit aus dem ersten Reservoir in Richtung des zweiten Reservoirs dient. Die erste Flüssigkeit im ersten Reservoir wird durch die laminare Abströmung also immer weniger. Über die zweite Verbindungskanalstruktur fließt aus dem zweiten Reservoir gleichzeitig zweite Flüssigkeit in das erste Reservoir nach.

Nach der Zudosierung der gewünschten Menge der ersten Flüssigkeit zu der zweiten Flüssigkeit in dem zweiten Reservoir werden die Flüssigkeiten durchmischt. Besonders günstig ist es, wenn dieser Mischprozess durch Erzeugung von im Wesentlichen laminaren Strömungsmustern bewirkt wird. Damit ist sichergestellt, dass eventuelle Überstände an den Befüllstrukturen möglichst wenig oder gar nicht an der Durchmischung teilnehmen.

Zur Erzeugung solcher Strömungsmuster eignen sich insbesondere Schallwellen, die in das zweite Reservoir eingestrahlt werden. Sie können z. B. mit Hilfe von Oberflächenschallwellen erzeugt werden. Diese können direkt eingesetzt werden, um durch ihren Impulsübertrag Strömung in der Flüssigkeit zu erzeugen. Bei anderen Realisierungen können die Oberflächenschallwellen eingesetzt werden, um durch einen Festkörper, zum Beispiel einen Reservoirboden, hindurch Schallwellen in die Flüssigkeit einzustrahlen. Zur Erzeugung von Oberflächenschallwellen können an sich bekannte Interdigitaltransducer eingesetzt werden, die einfach mit lithographischen Techniken herstellbar sind.

Bevorzugt ist es, wenn zur Erzeugung der laminaren Strömung und der Durchmischung getrennte Einrichtungen eingesetzt werden. Die Erfindung umfasst jedoch auch Ausführungen, bei denen die laminare Strömung und die Durchmischung mit derselben Einrichtung erzeugt werden.

Das erfindungsgemäße Verfahren ist nicht auf die Dosierung und Durchmischung von nur zwei Flüssigkeitsmengen beschränkt. So können zum Beispiel an das zweite Reservoir zusätzlich über weitere Verbindungskanalstrukturen weitere Reservoirs angeschlossen sein, aus denen weitere Flüssigkeiten in das zweite Reservoir dosiert werden. Die Zudosierung kann dabei gleichzeitig oder nacheinander geschehen.

Eine erfindungsgemäße Vorrichtung zum Dosieren kleiner Flüssigkeitsmengen weist ein erstes Reservoir für eine erste Flüssigkeit, ein zweites Reservoir für eine Menge einer zweiten Flüssigkeit und wenigstens eine Verbindungskanalstruktur auf, die die zwei Reservoirs verbindet und wenigstens in einem Bereich einen Querschnitt in Blickrichtung der Verbindungslinie der Reservoirs hat, der kleiner als die Querschnitte der Reservoirs ist. Die Reservoirs und die wenigstens eine Verbindungskanalstruktur können als Vertiefungen oder Hohlräume in einem Festkörper ausgebildet sein. Bei einer zweidimensionalen Ausgestaltung der erfindungsgemäßen Vorrichtung werden die Reservoirs und die wenigstens eine Verbindungskanalstruktur durch Oberflächenbereiche gebildet, die von den Flüssigkeiten bevorzugter benetzt werden.

Die erfindungsgemäße Vorrichtung weist weiterhin wenigstens eine Einrichtung zur Erzeugung laminarer Strömung entlang der wenigstens einen Verbindungskanalstruktur auf. Eine bevorzugte Ausführungsform umfasst dazu eine Vorrichtung zur Erzeugung von Schallwellen, vorzugsweise Oberflächenschallwellen. Besonders einfach ist die Verwendung wenigstens eines Interdigitaltransducers zur Erzeugung der Oberflächenschallwellen, der einfach mit lithographischen Techniken hergestellt werden kann.

Außerdem weist die erfindungsgemäße Vorrichtung wenigstens eine Einrichtung zur Durchmischung der Flüssigkeitsmengen in bzw. auf dem zweiten Reservoir auf. Bei einer bevorzugten Ausführungsform ist dazu eine zweite Schallwellenerzeugungseinrichtung zur Erzeugung von in das zweite Reservoir eintretenden Schallwellen vorgesehen.

Die erfindungsgemäße Vorrichtung kann als kostengünstiges und praktisches Einwegteil ausgestaltet sein.

Eine erfindungsgemäße Vorrichtung, die zur Dosierung und Durchmischung von mehr als zwei Flüssigkeitsmengen verwendet werden soll, weist eine entsprechende Anzahl von Reservoirs mit einer entsprechenden Anzahl von Verbindungskanalstrukturen zur integrierten Dosierung und Durchmischung von mehr als zwei Flüssigkeitsmengen auf.

Vorteile der erfindungsgemäßen Vorrichtung und bevorzugte Ausführungsformen der Unteransprüche ergeben sich aus der obigen Beschreibung der Vorteile und bevorzugten Ausgestaltungen des erfindungsgemäßen Verfahrens.

Das erfindungsgemäße Verfahren und die erfindungsgemäße Vorrichtung können besonders effektiv zur Dosierung und Durchmischung biologischer Flüssigkeiten eingesetzt werden, bei denen eine präzise Dosierung kleinster Flüssigkeitsmengen notwendig ist.

Die erfindungsgemäßen Vorrichtungen können automatisch mit einem entsprechend ausgestalteten Automaten betrieben werden.

Ausführungsformen und Ausgestaltungen der Erfindung werden anhand der anliegenden Figuren im Detail erläutert. Die Figuren sind nicht notwendigerweise maßstabsgetreu und dienen der schematischen Darstellung. Es zeigt:
- Fig. 1: einen waagerechten Querschnitt durch eine erfindungsgemäße Vorrichtung,
- Fig. 2: einen Schnitt durch eine erfindungsgemäße Vorrichtung der Fig. 1 entlang der Linie A-B,
- Fig. 3: einen Schnitt durch eine erfindungsgemäße Vorrichtung der Fig. 1 entlang der Linie C-D,
- Fig. 4: den Schnitt der Fig. 2 bei Durchführung eines Schrittes des erfindungsgemäßen Verfahrens,
- Fig. 5: eine Abwandlung der erfindungsgemäßen Vorrichtung der Fig. 1 im waagerechten Querschnitt,
- Fig. 6: den Ausschnitt einer Oberfläche einer weiteren Ausführungsform der erfindungsgemäßen Vorrichtung mit benetzungsmodulierter Oberfläche,
- Fig. 7: eine seitliche Teilansicht der Ausführungsform der Fig. 6 während der Durchführung des erfindungsgemäßen Verfahrens,
- Fig. 8: eine Teilansicht auf eine Oberfläche einer Abwandlung der Ausführungsform der Fig. 6,
- Fig. 9: eine seitliche Teilansicht dieser Ausführungsform während der Durchführung eines Schrittes des erfindungsgemäßen Verfahrens, und
- Fig. 10a - 10c: waagerechte Querschnitte durch eine erfindungsgemäße Ausführungsform während dreier unterschiedlicher Verfahrenszustände.

Die Ausführungsform, die schematisch in den Fig. 1 bis 4 dargestellt ist, umfasst ein zum Beispiel aus Plastik hergestelltes Einwegteil. Während Fig. 1 den waagerechten Querschnitt zeigt, um die Anordnung der einzelnen Elemente zu verdeutlichen, zeigt Fig. 2 einen Schnitt entlang der Linie A-B und Fig. 3 einen Schnitt entlang der Linie C-D.

Die einzelnen Elemente sind, wie es in den Fig. 2 bis 4 deutlich erkennbar ist, Hohlräume in dem Plastikteil. In den seitlichen Schnittfiguren sind dabei nur die Hohlräume gezeigt. Die Strukturen können zum Beispiel durch Einpressen metallischer Gegenstücke der Formen gebildet werden und nachträglich mit einer Folie - hier von unten - abgeschlossen werden. Alternativ kann das Kunststoffteil als Spritzgussteil erzeugt werden.

Das Reservoir 1 fasst zum Beispiel ein von Volumen von 100 oder 150 µl, während das Reservoir 3 ein Volumen von 5 µl fasst. Reservoire 1 und 3 sind über einen Kapillarkanal 5 miteinander verbunden.

Das Reservoir 1 ist über zwei weitere Kanäle 7 mit nach oben offenen Befüllstutzen 17 verbunden. Die Kanäle 7 haben ebenfalls einen derart kleinen Querschnitt, dass Kapillarkräfte auf eine Flüssigkeit darin wirken. Das Reservoir 3 ist über einen Kapillarkanal 11 mit dem Befüllstutzen 19 verbunden.

Die Dimensionen und die Verfahrensführung werden dabei so gewählt, dass die Reynoldszahl der betrachteten Flüssigkeiten im Bereich der laminaren Strömung liegt. Die dazu notwendigen Parameter können in Vorversuchen festgestellt werden. Typische Viskositäten verwendeter Flüssigkeiten liegen im Bereich von 1 mPa·s bis einige 100 mPa·s bei Geschwindigkeiten von 1 mm pro Sekunde bis 1 cm pro Sekunde. Geeignete Systemquerschnitte sind dann im Bereich von einigen 100 µm bei einer Gesamtlänge von einigen cm.

13 bezeichnet einen akustischen Chip. Es handelt sich dabei zum Beispiel um einen piezoelektrischen Festkörperchip, auf dem in an sich bekannter Weise ein Interdigitaltransducer zur Erzeugung von Oberflächenschallwellen aufgebracht ist.

Bei der gezeigten Ausführungsform handelt es sich bei dem Interdigitaltransducer auf dem akustischen Chip 13 um einen unidirektional abstrahlenden Transducer, der Oberflächenschallwellen nur in Richtung des Reservoirs 1 erzeugt.

15 bezeichnet einen weiteren akustischen Chip, der ebenfalls in an sich bekannter Weise einen Interdigitaltransducer trägt. Dieser Interdigitaltransducer ist derart ausgestaltet, dass die mit ihm erzeugten Oberflächenschallwellen eine Schallwellenabstrahlung in das Reservoir 1 ermöglichen. Die Abstrahlung von Schallwellen in ein Flüssigkeitsvolumen, das durch einen Festkörper von dem Oberflächenschallwellen erzeugenden Interdigitaltransducer entfernt ist, ist in DE 103 25 307 B3 beschrieben. Der akustische Chip 15 kann z. B. auch auf der anderen Seite des Reservoirs 1 vorgesehen sein.

Die akustischen Chips 13, 15 sind über nicht gezeigte elektrische Verbindungen an eine Wechselspannungsquelle angeschlossen, mit der eine Wechselspannung einer Frequenz von einigen 10 MHz erzeugt werden kann, um mit den Interdigitaltransducern Oberflächenschallwellen zu erzeugen.

Eine derartige Vorrichtung wird wie folgt zur Durchführung des erfindungsgemäßen Verfahrens eingesetzt. Über den Befüllstutzen 19 und den Kapillarkanal 11 wird das Reservoir 3 mit einer kleinen Menge Flüssigkeit befüllt. Aufgrund von Kapillarkräften tritt diese Flüssigkeit in den Kanal 5 ein. Die Flüssigkeit tritt jedoch nicht in das Reservoir 1 ein, da dort der Querschnitt erheblich größer ist und so die Kapillarkraft abrupt schwächer wird.

Das Reservoir 1 wird mit Hilfe von Druck, z. B. durch eine Pipette mit einer größeren Menge einer anderen Flüssigkeit vollständig befüllt. Dabei ist es unschädlich, wenn in den Befüllkanälen 7 für das Reservoir 1 oder den Befüllstutzen 17 Überstände an Flüssigkeit verbleiben. Diese nehmen an dem später durchzuführenden Mischprozess durch Erzeugung laminarer Strömungsmuster in dem Reservoir 1 aus geometrischen Gründen nicht teil und sind daher für die Festlegung des an dem Mischprozess teilnehmenden Flüssigkeitsvolumens nicht relevant.

Es entsteht automatisch ein Kontakt zwischen der ersten Flüssigkeit, die in dem Kanal 5 steht und der zweiten Flüssigkeit, die das Reservoir 1 auffüllt. An dieser fluidischen Verbindung kommt es aufgrund des geringen Querschnittes des Kanales 5 nur zu einer vernachlässigbaren Diffusion zwischen den beiden Flüssigkeiten.

Mit Hilfe des unidirektionalen Transducers auf dem Chip 13, dessen Abstrahlrichtung in Richtung des Reservoirs 1 geht, wird durch den Impulsübertrag der Oberflächenschallwellen auf die Flüssigkeit in dem Kanal 5 eine laminare Strömung erzeugt. Durch Auswahl der Zeitdauer, über die der Interdigitaltransducer betrieben wird, bzw. die Pumpleistung kann die Flüssigkeitsmenge, die laminar über den Kapillarkanal 5 in das Reservoir 1 fließt, genau festgelegt werden. Die Festlegung der notwendigen Zeitdauer bzw. der Pumpleistung kann zum Beispiel anhand von Vorabversuchen festgestellt werden. Die laminare Strömung sorgt also für eine definierte Flüssigkeitszufuhr.

Die Flüssigkeit, die auf diese Weise aus dem Kanal 5 in das Reservoir 1 eindringt, wird durch Flüssigkeit ersetzt, die aus dem Reservoir 3 abgezogen wird.

Anlegen eines elektrischen Wechselfeldes an den Interdigitaltransducer des akustischen Chips 15 unterhalb des Reservoirs 1 führt zu einer Durchmischung der Flüssigkeiten mit Hilfe eines laminaren Strömungsmusters, wie es in Fig. 4 angedeutet ist. Die auf diese Weise erzeugte Einstrahlung von Schallwellen in die Flüssigkeit auf dem Reservoir 1 sorgt für ein im Wesentlichen laminares Strömungsmuster, das zur Durchmischung der Flüssigkeiten führt. Das im Wesentlichen laminare Strömungsmuster garantiert dabei, dass eventuell vorhandene Überstände an Flüssigkeit in den Befüllstrukturen aus geometrischen Gründen an der Durchmischung nicht teilnehmen.

Das Reservoir 1 dient dann als Reaktionskammer, in der eine Reaktion der zwei definierten Flüssigkeitsmengen bzw. ihrer Inhaltsstoffe stattfinden kann.

Fig. 5 zeigt eine Abwandlung der Ausführungsform der Fig. 1 bis 4. Hier ist der Kapillarkanal 6 zwischen dem Reservoir 3 und dem Reservoir 1 nicht geradlinig. Ein akustischer Chip 14 mit einem Interdigitaltransducer wird eingesetzt, der hier nicht unidirektional abstrahlen muss. Es ist ausreichend, wenn der akustische Chip 14 derart angeordnet ist, dass eine seiner Abstrahlrichtungen in Richtung des Kapillarkanals 6 zeigt. Durch Betrieb des akustischen Chips 14 wird eine Oberflächenschallwelle in der angezeigten Richtung abgestrahlt, deren Impulsübertrag auf die Flüssigkeit in dem Kapillarkanal 6 zu einer laminaren Strömung führt.

Die Fig. 6 und 7 zeigen eine Ausführungsform, die auf der Oberfläche eines Festkörperchips realisiert werden kann. Hier umfassen des Reservoirs 101 und 103 Oberflächenbereiche, deren Benetzungseigenschaften derart gewählt sind, dass sie von einer Flüssigkeit bevorzugt benetzt werden. Im Falle wässriger Flüssigkeiten sind die Reservoirs 101, 103 hydrophil im Vergleich zur umgebenden Festkörperoberfläche. Dies wird z. B. durch Silanisierung der umgebenden Oberfläche erreicht, die zu einer hydrophoben Oberfläche führt.

Bei der Ausführungsform der Fig. 6 und 7 werden die Reservoirs 101 und 103 durch eine flächige Verbindungskanalstruktur 105 verbunden, deren Benetzungseigenschaften ebenso gewählt sind. Auf der Oberfläche befindet sich in nicht dargestellter Weise ein Interdigitaltransducer, dessen Abstrahlrichtung entlang des Kanals 105 geht, um laminare Strömung in dem Kanal 105 zu erzeugen. Der Kanal 105 ist derart schmal gewählt, dass Kapillarkräfte auf darauf befindliche Flüssigkeit wirken.

Eine solche Vorrichtung wird wie folgt eingesetzt. Auf das Reservoir 103 wird ein Flüssigkeitstropfen 123 einer ersten Flüssigkeit aufgebracht, der sich aufgrund der beschriebenen Benetzungseigenschaften der Oberfläche nicht nach außen von dem Reservoir 103 wegbewegt und von seiner Oberflächenspannung zusammengehalten wird. Aufgrund von Kapillarkräften bewegt sich diese Flüssigkeit entlang der Kanalstruktur 105. Die abrupt geringer werdenden Kapillarkräfte an der Verbindungsstelle zwischen der Kanalstruktur 105 und der größeren Reservoirfläche 101 stoppt die Bewegung der Flüssigkeit an der Verbindungsstelle zwischen der Kanalstruktur 105 und der Reservoirfläche 101. Ein zweiter Flüssigkeitstropfen 121 wird auf die Reservoirfläche 101 aufgebracht. Auch dieser Flüssigkeitstropfen 121 wird durch die gewählten Benetzungseigenschaften der Oberfläche und seine Oberflächenspannung zusammengehalten. Seine Größe wird so ausgewählt, dass die Reservoirfläche 101 vollständig befüllt ist. Durch die Auswahl der Größe der Fläche 101 ist damit das Volumen bestimmt. An der Verbindungsstelle zwischen der Kanalstruktur 105 und der Reservoirfläche 101 kommt es aufgrund des geringen Querschnittes der Kanalstruktur 105 nur zu vernachlässigbarer Diffusion der zwei Flüssigkeiten untereinander. Durch Betrieb des nicht gezeigten Interdigitaltransducers, dessen Abstrahlrichtung entlang der Kanalstruktur 105 geht, wird eine laminare Strömung entlang der Kanalstruktur 105 erzeugt, die ebenso wie bei den dreidimensionalen Ausführungsformen der Fig. 1 bis 5 zum Flüssigkeitstransport entlang der Kanalstruktur 105 führt.

Im Bereich der Reservoirfläche 101 befindet sich ein Interdigitaltransducer, mit dessen Hilfe ein laminares Strömungsmusters zur Durchmischung der Flüssigkeiten erzeugt wird. Der Interdigitaltransducer ist in den Fig. 6 und 7 der Übersichtlichkeit halber ebenfalls nicht dargestellt.

Die Funktionsweise der zweidimensionalen Struktur der Fig. 6 und 7 entspricht insofern der Funktionsweise der dreidimensionalen Strukturen der Fig. 1 bis 5.

In der seitlichen Ansicht der Fig. 7 sind der Flüssigkeitstropfen 121 auf der Reservoirfläche 101, der Flüssigkeitstropfen 123 auf der Reservoirfläche 103 und die Flüssigkeitsbrücke 125 entlang der Kanalstruktur 105 erkennbar.

Fig. 8 und 9 zeigen eine Abwandlung der Ausführungsform der Fig. 6 und 7. Die Reservoirflächen 101 und 103 sind hier nicht durch eine Kanalstruktur 105 miteinander verbunden. Eine Verbindung der Flüssigkeitsmengen 121 und 123 geschieht hier durch gezieltes Einbringen eines "Brückentropfens" 127 kleinen Volumens, der eine Flüssigkeitsbrücke zwischen den zwei Flüssigkeitsmengen bereitstellt, über die mit Hilfe der wie bei der Ausführungsform der Fig. 6 und 7 erzeugten laminaren Strömung in beschriebener Weise ein Flüssigkeitstransport stattfinden kann.

Fig. 10 dient der schematischen Darstellung einer anderen Verfahrensführung. Reservoirs 201 und 203 sind über zwei Kapillarstrukturen 223, 227 miteinander verbunden. Ein nur schematisch angedeuteter Interdigitaltransducer 213 hat zumindest eine Abstrahlrichtung entlang der Kanalstruktur 227. Unterhalb des Reservoirs 201 befindet sich eine Oberflächenschallwellenerzeugungseinrichtung 215, z. B. ebenfalls ein Interdigitaltransducer, die ähnlich der bereits beschriebenen Oberflächenschallwellenerzeugungseinrichtung 15 eine Schallwelle in die Flüssigkeit im darüber liegenden Reservoir abstrahlen kann.

In das Reservoir 203 wird eine erste Flüssigkeit eingebracht. Die Flüssigkeit tritt in die Kapillaren 223, 227 aufgrund der Kapillarkraft ein. Eine zweite Flüssigkeit wird in das Reservoir 201 zu dessen vollständiger Befüllung eingebracht. Der Betrieb des Interdigitaltransducers 213 erzeugt eine Oberflächenschallwelle zumindest in der angezeigten Richtung. Durch den Impulsübertrag der Oberflächenschallwelle auf die Flüssigkeit in dem Kanal 227 wird dort eine laminare Strömung erzeugt.

Die Flüssigkeit aus dem Kanal 227 tritt in das Reservoir 201 ein und wird aus dem Reservoir 203 nachgeliefert. Dabei bewegen sich die Flüssigkeitsgrenzen 229, 231 entsprechend. Da es sich um eine laminare und nicht um eine turbulente Strömung handelt, findet außer der Diffusion an den Flüssigkeitsgrenzen 229, 231 keine Durchmischung statt. Es entsteht ein Zustand wie er in Fig. 10b gezeigt ist.

Durch Auswahl der Zeitdauer und der Pumpleistung, während der der Interdigitaltransducer 213 zur Erzeugung der Oberflächenschallwelle verwendet wird, kann der jeweilige Anteil der Flüssigkeiten im Reservoir 201 bestimmt werden. Durch Betrieb des Interdigitaltransducers 215 wird eine Oberflächenschallwelle erzeugt, die zur Abstrahlung einer Schallwelle in die Flüssigkeit in dem Reservoir 201 führt und dort entsprechende Strömungsmuster zur Durchmischung der beiden Flüssigkeiten bewirkt. Es entsteht eine Mischung 233, wie in Fig. 10c angedeutet.

Auch die Ausführungsform der Fig. 10 mit mehreren Verbindungskanalstrukturen zwischen den Reservoirs kann sowohl zweidimensional mit entsprechenden Benetzungsstrukturen als auch dreidimensional mit entsprechenden Vertiefungen oder Hohlräumen ausgeführt sein.

Bei allen beschriebenen Ausführungsformen können Gesamtvolumina von bis zu 1 ml bei Einzelvolumina von z. B. nur 100 nl behandelt werden. Die Figuren sind nicht maßstabsgetreu. So beträgt das Verhältnis der Volumina der Kanalstrukturen zum Volumen der Reservoirs z. B. zwischen 1/10 bis 1/100.

Wird eine entsprechende Anzahl von Reservoirs und Verbindungskanalstrukturen vorgesehen, können mehrere Flüssigkeiten gleichzeitig oder sukzessive zudosiert und gemischt werden.

Das erfindungsgemäße Verfahren und die erfindungsgemäßen Vorrichtungen ermöglichen eine genaue Zudosierung einer Flüssigkeitsmenge zu einem durch das Volumen des zweiten Reservoirs definierten Flüssigkeitsmenge zum Beispiel durch Auswahl der Zeit, in der eine laminare Strömung entlang der Verbindungskanalstruktur der erfindungsgemäßen Vorrichtungen erzeugt wird. Das Verfahren ist einfach durchführbar und die Vorrichtung kann klein, kompakt und ggf. als Einwegteil ausgeführt werden.

Die erfindungsgemäßen Ausführungsformen können in einem Automat betrieben werden. Ein solcher Automat weist z. B. eine Aufnahme für eine erfindungsgemäße Vorrichtung auf, die elektrischen Kontakt zu den Interdigitaltransducern herstellt. Automatisch zu betreibende Pipetierköpfe und/oder Dispenser sind vorgesehen, die derart angeordnet sind, dass sie bei in der Aufnahme eingelegter Vorrichtung oberhalb der Reservoirs bzw. der Befüllstrukturen angeordnet sind. Schließlich ist eine Steuerung, vorzugsweise mit einer Mikroprozessoreinheit vorgesehen, die zur zeitlichen Ansteuerung der Pipetierköpfe / Dispenser und der Interdigitaltransducer dient um ein gewünschtes Dosier- und Mischprotokoll abzuarbeiten. In den Automaten können auch die Auswerteinstrumente, wie z. B. optische Messgeräte etc. integriert sein, um die ggf. durch den Mischprozess ausgelöste Reaktion zu detektieren.

### Bezugszeichenliste

- 1: Reservoir, Reaktionskammer
- 3: Reservoir
- 5, 6: Verbindungskapillarstruktur
- 7, 11: Befüllkanäle
- 13, 14, 15: akustischer Chip
- 17, 19: Befüllstutzen
- 101: Reservoirfläche, Reaktionskammer
- 103: Reservoirfläche
- 105: flächige Verbindungskanalstruktur
- 121, 123: Flüssigkeitstropfen
- 125: Flüssigkeitsbrücke
- 127: Brückentropfen
- 201: Reservoir, Reaktionskammer
- 203: Reservoir
- 213, 215: Interdigitaltransducer
- 223, 227: Verbindungskanalstrukturen
- 229, 231: Flüssigkeitsgrenzen
- 233: Flüssigkeitsmischung

## Patentansprüche

1. Verfahren zur integrierten Dosierung und Durchmischung kleiner Flüssigkeitsmengen, bei dem
eine erste Flüssigkeit in bzw. auf ein erstes Reservoir (3, 103, 203) gebracht wird,
ein zweites Reservoir (1, 101, 201) mit einer zweiten Flüssigkeit vollständig befüllt wird,
die erste und die zweite Flüssigkeit über wenigstens eine Verbindungskanalstruktur (5, 6, 105, 227) in Kontakt gebracht werden, die wenigstens einen Bereich umfasst, der in Blickrichtung der Verbindungslinie der zwei Reservoirs einen kleineren Querschnitt als die Reservoirs aufweist,
laminare Strömung in der Verbindungskanalstruktur (5, 6, 105, 227) zum Flüssigkeitsaustausch der zwei Flüssigkeiten erzeugt wird, und
die Flüssigkeiten in bzw. auf dem zweiten Reservoir (1, 101, 201) durchmischt werden.

2. Verfahren nach Anspruch 1, bei dem der Flüssigkeitsaustausch durch Einstrahlen von Schallwellen in Richtung zumindest eines Teils der Verbindungskanalstruktur (5, 6, 105, 227) bewirkt wird.

3. Verfahren nach Anspruch 2, bei dem die Einstrahlung von Schalwellen zur Erzeugung des Flüssigkeitsaustausches im laminaren Strömungsbereich über einen definierten Zeitraum aufrechterhalten wird.

4. Verfahren nach einem der Ansprüche 2 oder 3, bei dem die laminare Strömung mit Hilfe des Impulsübertrages von Oberflächenschallwellen erzeugt wird.

5. Verfahren nach Anspruch 4, bei dem die Oberflächenschallwellen mit wenigstens einem Interdigitaltransducer (213) mit einer Abstrahlrichtung in Richtung entlang wenigstens eines Teiles einer Verbindungskanalstruktur (5, 6, 105, 227) erzeugt werden.

6. Verfahren nach einem der Ansprüche 1 bis 5, bei dem zumindest eine der Flüssigkeiten unter Ausnutzung von Kapillarkräften in bzw. auf die wenigstens eine Verbindungskanalstruktur (5, 6, 105, 227) gebracht wird.

7. Verfahren nach Anspruch 6, bei dem zunächst eine erste Flüssigkeit (123) in bzw. auf das erste Reservoir (3, 103, 203) gebracht wird, die sich durch Kapillarkräfte durch die Verbindungskanalstruktur (5, 105, 227) bis zum zweiten Reservoir (1, 101, 201) ausbreitet, und dann eine zweite Flüssigkeit (121) in bzw. auf das zweite Reservoir (1, 101, 201) gebracht wird, die an der Eintrittstelle der Verbindungskanalstruktur (5, 6, 105, 201) in das zweite Reservoir (1, 101, 201) mit der ersten Flüssigkeit in Kontakt kommt.

8. Verfahren nach einem der Ansprüche 1 bis 5, bei dem der Kontakt der zwei Flüssigkeitsmengen (121, 123) über eine dritte Flüssigkeitsmenge (125) mit einem Volumen sowohl kleiner als das der ersten als auch das der zweiten Flüssigkeitsmenge hergestellt wird, die zwischen die erste und die zweite Flüssigkeitsmenge gebracht wird.

9. Verfahren nach einem der Ansprüche 1 bis 8, bei dem zur Durchmischung der Flüssigkeiten in bzw. auf dem zweiten Reservoir (1, 101, 201) Schallwellen verwendet werden.

10. Verfahren nach Anspruch 9, bei dem zur Erzeugung der Schallwellen zur Durchmischung Oberflächenschallwellen eingesetzt werden.

11. Verfahren nach Anspruch 10, bei dem zur Erzeugung der Oberflächenschallwellen wenigstens ein Interdigitaltransducer (215) eingesetzt wird.

12. Verfahren nach einem der Ansprüche 1 bis 11, bei dem die Befüllung der Reservoirs (1, 101, 201, 3, 103, 203) über Befüllkanalstrukturen (7, 11) erfolgt.

13. Verfahren nach einem der Ansprüche 1 bis 12, bei dem die zwei Reservoirs (201, 203) über mindestens zwei Verbindungskanalstrukturen (223, 227) in Verbindung stehen.

14. Verfahren nach einem der Ansprüche 1 bis 13, bei dem als Reservoirs und/oder wenigstens eine Kanalstruktur entsprechend geformte Vertiefungen in einer Oberfläche eingesetzt werden.

15. Verfahren nach einem der Ansprüche 1 bis 13, bei dem als Reservoirs (1, 3) und als wenigstens eine Kanalstruktur (5, 6, 7, 11) entsprechend geformte Hohlräume eingesetzt werden.

16. Verfahren nach einem der Ansprüche 1 bis 13, bei dem als Reservoirs (101, 103) und als wenigstens eine Kanalstruktur (105) entsprechend geformte Bereiche einer Oberfläche eingesetzt werden, die von den Flüssigkeiten (121, 123, 125) bevorzugter benetzt werden als die umgebenden Bereiche der Oberfläche.

17. Verfahren nach einem der Ansprüche 1 bis 16, bei dem mehr als zwei Flüssigkeiten mit Hilfe einer entsprechenden Anzahl von Reservoirs und Verbindungskanalstrukturen dosiert und durchmischt werden.

18. Vorrichtung zum integrierten Dosieren und Durchmischen kleiner Flüssigkeitsmengen mit
einem ersten Reservoir (3, 103, 203) für eine erste Flüssigkeitsmenge (123),
einem zweiten Reservoir (1, 101, 201) für eine zweite Flüssigkeitsmenge (121),
wenigstens einer Verbindungskanalstruktur (5, 6, 105, 227), die die zwei Reservoirs verbindet und wenigstens in einem Bereich einen Querschnitt in Blickrichtung der Verbindungslinie der Reservoirs aufweist, der kleiner als die Querschnitte der Reservoirs ist, wenigstens einer Einrichtung zur Erzeugung laminarer Strömung entlang der wenigstens einen Verbindungskanalstruktur (5, 6, 105, 227), und
wenigstens einer Einrichtung (15, 215) zur Durchmischung der Flüssigkeitsmengen in bzw. auf dem zweiten Reservoir (1, 101, 201), **dadurch gekenzeichnet,** dass die Vorrichtung Befüllkanalstrukturen (7, 11) aufweist, die jeweils an einem Ende mit einem Reservoir und jeweils am anderen Ende mit einer Befülleinrichtung (17, 19) in Verbindung stehen.

19. Vorrichtung nach Anspruch 18, bei der die wenigstens eine Einrichtung zur Erzeugung laminarer Strömung wenigstens eine erste Schallwellenerzeugungseinrichtung (13, 213) mit zumindest einer Abstrahlrichtung entlang wenigstens eines Teiles der wenigstens einen Verbindungskanalstruktur (5, 6, 105, 227) umfasst.

20. Vorrichtung nach Anspruch 19, mit wenigstens einer Oberflächenschallwellenerzeugungseinrichtung (13, 213), insbesondere einem Interdigitaltransducer (213), mit einer Abstrahlrichtung in Richtung wenigstens eines Bereiches der Verbindungskanalstruktur (5, 227) zur Erzeugung der laminaren Strömung in bzw. auf der Verbindungskanalstruktur.

21. Vorrichtung nach einem der Ansprüche 18 bis 20, bei der die Einrichtung zur Durchmischung wenigstens eine zweite Schallwellenerzeugungseinrichtung (15, 215) zur Erzeugung von in das zweite Reservoir (1, 101, 201) eintretenden Schallwellen umfasst.

22. Vorrichtung nach Anspruch 21, mit wenigstens einer Oberflächenschallwellenerzeugungseinrichtung (15, 215), insbesondere einem Interdigitaltransducer (215), im Bereich des zweiten Reservoirs (1, 101, 201) zur Erzeugung von in das zweite Reservoir (1, 101, 201) eintretenden Schallwellen.

23. Vorrichtung nach einem der Ansprüche 18 bis 22, bei der die wenigstens eine Verbindungskanalstruktur (5, 6, 105, 227) einen derart engen Querschnitt aufweist, dass durch die seitlichen Begrenzungen Kapillarkräfte auf zumindest eine der Flüssigkeiten ausgeübt werden.

24. Vorrichtung nach einem der Ansprüche 18 bis 23, bei der die Reservoirs und die wenigstens eine Kanalstruktur durch Vertiefungen in einer Oberfläche gebildet sind.

25. Vorrichtung nach einem der Ansprüche 18 bis 23, bei der die Reservoirs (1, 3) und die wenigstens eine Kanalstruktur (5, 6, 7, 11) durch Hohlräume gebildet sind.

26. Vorrichtung nach einem der Ansprüche 18 bis 23, bei der die Reservoirs (101, 103) und die wenigstens eine Kanalstruktur (105) durch Bereiche auf einer Oberfläche definiert sind, die von den Flüssigkeiten (121, 125) bevorzugter benetzt werden, als die umgebende Oberfläche.

27. Vorrichtung nach einem der Ansprüche 18 bis 26, mit mehr als zwei Reservoirs und einer entsprechenden Anzahl Verbindungskanalstrukturen zur integrierten Dosierung und Durchmischung von mehr als zwei Flüssigkeitsmengen.

28. Apparat zur automatischen Durchführung eines Verfahrens gemäß einem der Ansprüche 1 bis 17, mit
einer Aufnahme für eine Vorrichtung gemäß einem der Ansprüche 18 bis 27,
elektrischen Kontakten, die bei in der Aufnahme eingesetzter Vorrichtung die wenigstens eine Einrichtung (5, 14, 213) zur Erzeugung laminarer Strömung entlang der wenigstens einen Verbindungskanalstruktur und die wenigstens eine Einrichtung (15, 215) zur Durchmischung der Flüssigkeitsmengen in bzw. auf dem zweiten Reservoir elektrisch kontaktieren,
Einrichtungen zur automatischen Flüssigkeitszufuhr zu den Reservoirs (1, 3, 101, 103, 201, 203) der in die Aufnahme eingesetzten Vorrichtung und
einer Steuerung, vorzugsweise einen Mikroprozessor umfassend, zur Steuerung der wenigstens einen Einrichtung (5, 14, 213) zur Erzeugung laminarer Strömung, der wenigstens einen Einrichtung (5, 215) zur Durchmischung und der Einrichtungen zur automatischen Flüssigkeitszufuhr.

29. Verwendung eines Verfahrens nach einem der Ansprüche 1 bis 17, einer Vorrichtung nach einem der Ansprüche 18 bis 27 oder eines Apparates nach Anspruch 28 zur Dosierung und Durchmischung biologischer Flüssigkeiten.

## Claims

1. A method for the integrated metering and mixing of small quantities of liquid, wherein
a first liquid is introduced into or onto a first reservoir (3, 103, 203);
a second reservoir (1, 101, 201) is completely filled with a second liquid;
the first and the second liquids are brought into contact via at least one connection passage structure (5, 6, 105, 227) which comprises at least one region which has a smaller cross-section than the reservoirs in the direction of view of the connection line of the two reservoirs;
laminar flow is generated in the connection passage structure (5, 6, 105, 227) for the liquid exchange of the two liquids; and
the liquids are mixed in or on the second reservoir (1, 101, 201).

2. A method in accordance with claim 1, wherein the liquid exchange is effected by radiation of sound waves in the direction of at least one part of the connection passage structure (5, 6, 105, 227).

3. A method in accordance with claim 2, wherein the radiation of sound waves for the generation of the liquid exchange in the laminar flow region is maintained over a defined time period.

4. A method in accordance with one of the claims 2 or 3, wherein the laminar flow is generated with the help of the pulse transfer of surface sound waves.

5. A method in accordance with claim 4, wherein the surface sound waves are generated using at least one interdigital transducer (213) with a radiation device in the direction along at least one part of a connection passage structure (5, 6, 105, 227).

6. A method in accordance with any one of the claims 1 to 5, wherein at least one of the liquids is introduced into or onto the at least one connection passage structure (5, 6, 105, 227) while utilizing capillary forces.

7. A method in accordance with claim 6, wherein initially a first liquid (123) is introduced into or onto the first reservoir (3, 103, 203) which spreads out through capillary forces through the connection passage structure (5, 105, 227) up to the second reservoir (1, 101, 201) and then a second liquid (121) is introduced into or onto the second reservoir (1, 101, 201) which comes into contact with the first liquid at the inlet position of the connection passage structure (5, 6, 105, 201) into the second reservoir (1, 101, 201).

8. A method in accordance with any one of the claims 1 to 5, wherein the contact of the two quantities of liquid (121, 123) is established via a third quantity of liquid (125) having a volume smaller than both that of the first quantity of liquid and that of the second quantity of liquid which is introduced between the first quantity of liquid and the second quantity of liquid.

9. A method in accordance with any one of the claims 1 to 8, wherein sound waves are used for the mixing of the liquids in or on the second reservoir (1, 101, 201).

10. A method in accordance with claim 9, wherein surface sound waves are used for the generation of the sound waves for the mixing.

11. A method in accordance with claim 10, wherein at least one interdigital transducer (215) is used for the generation of the surface sound waves.

12. A method in accordance with any one of the claims 1 to 11, wherein the filling of the reservoir (1, 101, 201, 3, 103, 203) takes place via filling passage structures (7, 11).

13. A method in accordance with any one of the claims 1 to 12, wherein the two reservoirs (201, 203) are in communication via at least two connection passage structures (223, 227).

14. A method in accordance with any one of the claims 1 to 13, wherein correspondingly shaped wells are used in a surface as the reservoirs and/or at least one passage structure.

15. A method in accordance with any one of the claims 1 to 13, wherein correspondingly shaped hollow spaces are used as the reservoirs (1, 3) and as at least one passage structure (5, 6, 7, 11).

16. A method in accordance with any one of the claims 1 to 13, wherein correspondingly shaped regions of a surface are used as reservoirs (101, 103) and as at least one passage structure (105) and are more preferably wetted by the liquids (121, 123, 125) than the surrounding regions of the surface.

17. A method in accordance with any one of the claims 1 to 16, wherein more than two liquids are metered and mixed with the help of a corresponding number of reservoirs and connection passage structures.

18. A device for the integrated metering and mixing of small quantities of liquids comprising
a first reservoir (3, 103, 203) for a first quantity of liquid (123);
a second reservoir (1, 101, 201) for a second quantity of liquid (121);
at least one connection passage structure (5, 6, 105, 227) which connects the two reservoirs and has a cross-section in at least one region in the direction of view of the connection line of the reservoirs which is smaller than the cross-sections of the reservoirs;
at least one device for the generation of a laminar flow along the at least one connection passage structure (5, 6, 105, 227); and
at least one device (15, 215) for the mixing of the quantities of liquid in or on the second reservoir (1, 101, 201),
**characterized in that**
the device comprises filling passage structures (7, 11) which are in communication with a reservoir at one respective end and with a filling device (17, 19) at the other respective end;

19. A device in accordance with claim 18, wherein the at least one device for the generation of laminar flow includes at least one first sound wave generation device (13, 213) having at least one radiation device along at least one part of the at least one connection passage structure (5, 6, 105, 227).

20. A device in accordance with claim 19, having at least one surface threshold generation device (13, 213), in particular an interdigital transducer (213), having a radiation direction in the direction of at least one region of the connection passage structure (5, 227) for the generation of the laminar flow in or on the connection passage structure.

21. A device in accordance with any one of the claims 18 to 20, wherein the device for the mixing includes at least one second sound wave generation device (15, 215) for the generation of sound waves entering into the second reservoir (1, 101, 201).

22. A device in accordance with claim 21, having at least one surface sound wave generation device (15, 215), in particular an interdigital transducer (215), in the region of the second reservoir (1, 101, 201) for the generation of sound waves entering into the second reservoir (1, 101, 201).

23. A device in accordance with any one of the claims 18 to 22, wherein the at least one connection passage structure (5, 6, 105, 227) has such a narrow cross-section that capillary forces are exerted onto at least one of the liquids by the side boundaries.

24. A device in accordance with any one of the claims 18 to 23, wherein the reservoirs and the at least one passage structure are formed by wells in a surface.

25. A device in accordance with any one of the claims 18 to 23, wherein the reservoirs (1, 3) and the at least one passage structure (5, 6, 7, 11) are formed by hollow spaces.

26. A device in accordance with any one of the claims 18 to 23, wherein the reservoirs (101, 103) and the at least one passage structure (105) are defined by regions on a surface which are more preferably wetted by the liquids (121, 123, 125) than the surrounding surface.

27. A device in accordance with any one of the claims 18 to 26, having more than two reservoirs and a corresponding number of connection passage structures for the integrated metering and mixing of more than two quantities of liquid.

28. An apparatus for the automatic carrying out of a method in accordance with any one of the claims 1 to 17, having
a receiver for a device in accordance with any one of the claims 18 to 27,
electrical contacts which, when the device is placed in the receiver, electrically contact the at least one device (5, 14, 213) for the generation of laminar flow along the at least one connection passage structure and the at least one device (15, 215) for the mixing of the quantities of liquid in or on the second reservoir;
devices for the automatic supply of liquid to the reservoirs (1, 3, 101, 103, 201, 203) of the device placed in the receiver; and
a control, preferably including a microprocessor, for the control of the at least one device (5, 14, 213) for the generation of laminar flow, of the at least one device (5, 215) for the mixing and of the devices for the automatic supply of liquid.

29. Use of a method in accordance with any one of the claims 1 to 17, of a device in accordance with any one of the claims 18 to 27 or of an apparatus in accordance with claim 28 for the metering and mixing of biological liquids.

## Revendications

1. Procédé pour le dosage intégré et pour le mélange intime de petites quantités de liquide, dans lequel :
un premier liquide est amené dans ou sur un premier réservoir (3, 103, 203),
un second réservoir (1, 101, 201) est totalement rempli avec un second liquide,
le premier et le second liquide sont amenés en contact via au moins une structure en canal de liaison (5, 6, 105, 227) qui comprend au moins une région qui, dans la direction d'observation de la ligne de liaison des deux réservoirs, présente une plus petite section que les réservoirs,
on génère un écoulement laminaire dans la structure en canal de liaison (5, 6, 105, 227) pour l'échange des deux liquides, et
les liquides sont mélangés de façon intime dans ou sur le second réservoir (1, 101, 201).

2. Procédé selon la revendication 1, dans lequel l'échange de liquides est effectué par injection d'ondes sonores en direction d'au moins une partie de la structure en canal de liaison (5, 6, 105, 227).

3. Procédé selon la revendication 2, dans lequel l'injection d'ondes sonores pour la génération de l'échange de liquide dans la zone d'écoulement laminaire est maintenue pendant une période temporelle définie.

4. Procédé selon l'une des revendications 2 ou 3, dans lequel l'écoulement laminaire est généré à l'aide d'un transfert par impulsion d'ondes sonores de surface.

5. Procédé selon la revendication 4, dans lequel les ondes sonores de surface sont générées avec au moins un transducteur interdigité (213) avec une direction de rayonnement en direction le long d'au moins une partie d'une structure en canal de liaison (5, 6, 105, 227).

6. Procédé selon l'une des revendications 1 à 5, dans lequel l'un au moins des liquides est amené dans ou sur ladite au moins une structure en canal de liaison (5, 6, 105, 227) en utilisant des forces capillaires.

7. Procédé selon la revendication 6, dans lequel on amène tout d'abord un premier liquide (123) dans ou sur le premier réservoir (3, 103, 203) qui se propage par des forces capillaires à travers la structure en canal de liaison (5, 105, 227) jusqu'au second réservoir (1, 101, 201), et ensuite un second liquide (121) est amené dans ou sur le second réservoir (1, 101, 201) lequel vient en contact avec le premier liquide au niveau de l'emplacement d'entrée de la structure en canal de liaison (5, 6, 105, 201) dans le second réservoir (1, 101, 201).

8. Procédé selon l'une des revendications 1 à 5, dans lequel le contact des deux quantités de liquide (121, 123) est établi via une troisième quantité de liquide (125) avec un volume inférieur aussi bien à celui de la première quantité de liquide qu'à celui de la seconde quantité de liquide et qui est amené entre la première et la seconde quantité de liquide.

9. Procédé selon l'une des revendications 1 à 8, dans lequel on utilise des ondes sonores pour le mélange intime des liquides dans ou sur le second réservoir (1, 101, 201).

10. Procédé selon la revendication 9, dans lequel on emploie des ondes sonores de surface pour générer les ondes sonores pour le mélange intime.

11. Procédé selon la revendication 10, dans lequel on emploie au moins un transducteur interdigité (215) pour la génération des ondes sonores de surface.

12. Procédé selon l'une des revendications 1 à 11, dans lequel le remplissage du réservoir (1, 101, 201, 3, 103, 203) a lieu via des structures en canal de remplissage (7, 11).

13. Procédé selon l'une des revendications 1 à 12, dans lequel les deux réservoirs (201, 203) sont en communication via au moins deux structures en canal de liaison (223, 227).

14. Procédé selon l'une des revendications 1 à 13, dans lequel on utilise comme réservoirs et/ou comme ladite au moins une structure en canal des renfoncements de formes correspondantes dans une surface.

15. Procédé selon l'une des revendications 1 à 13, dans lequel on utilise comme réservoirs (1, 3) et comme ladite au moins une structure en canal (5, 6, 7, 11) des cavités de formes correspondantes.

16. Procédé selon l'une des revendications 1 à 13, dans lequel on utilise comme réservoirs (101, 103) et comme ladite au moins une structure en canal (105) des zones de formes correspondantes d'une surface, qui sont mouillées par les liquides (121, 123, 125) de préférence aux zones environnantes de la surface.

17. Procédé selon l'une des revendications 1 à 16, dans lequel on dose et on mélange de façon intime plus de deux liquides à l'aide d'un nombre correspondant de réservoirs et de structures en canal de liaison.

18. Appareil pour le dosage intégré et le mélange intime de petites quantités de liquide, comprenant :
un premier réservoir (3, 103, 203) pour une première quantité de liquide (123),
un second réservoir (1, 101, 201) pour une seconde quantité de liquide (121),
au moins une structure en canal de liaison (5, 6, 105, 227), qui relie les deux réservoirs et qui comprend, au moins dans une zone, dans la direction d'observation de la ligne de liaison des réservoirs, une section qui est plus petite que les sections des réservoirs,
au moins un moyen pour générer un écoulement laminaire le long de ladite au moins une structure en canal de liaison (5, 6, 105, 227), et au moins un moyen (15, 215) pour le mélange intime des quantités de liquide dans ou sur le second réservoir (1, 101, 201),
**caractérisé en ce que** l'appareil comporte des structures en canal de remplissage (7, 11) qui communiquent respectivement à une extrémité avec un réservoir et respectivement à l'autre extrémité avec un moyen de remplissage (17, 19).

19. Appareil selon la revendication 18, dans lequel ledit au moins un moyen pour générer un écoulement laminaire comprend au moins un dispositif de génération d'ondes sonores (13, 213) avec au moins une direction de rayonnement le long d'au moins une partie de ladite au moins une structure en canal de liaison (5, 6, 105, 227).

20. Appareil selon la revendication 19, comprenant au moins un dispositif de génération d'ondes sonores de surface (13, 213), en particulier un transducteur interdigité (213) avec une direction de rayonnement en direction d'au moins une zone de la structure en canal de liaison (5, 227) pour la génération de l'écoulement laminaire dans ou sur la structure en canal de liaison.

21. Appareil selon l'une des revendications 18 à 20, dans lequel le dispositif pour le mélange intime comprend au moins un second dispositif de génération d'ondes sonores (15, 215) pour générer des ondes sonores pénétrant dans le second réservoir (1, 101, 201).

22. Appareil selon la revendication 21, comprenant au moins un dispositif de génération d'ondes sonores de surface (15, 215), en particulier un transducteur interdigité (215), dans la zone du second réservoir (1, 101, 201) pour générer des ondes sonores pénétrant dans le second réservoir (1, 101, 201).

23. Appareil selon l'une des revendications 18 à 22, dans lequel ladite au moins une structure en canal de liaison (5, 6, 105, 227) comporte une section aussi étroite qu'en raison des délimitations latérales des forces capillaires sont exercées sur l'un au moins des liquides.

24. Appareil selon l'une des revendications 18 à 23, dans lequel les réservoirs et ladite au moins une structure en canal sont formés par des renfoncements dans une surface.

25. Appareil selon l'une des revendications 18 à 23, dans lequel les réservoirs (1, 3) et ladite au moins une structure en canal (5, 6, 7, 11) sont formés par des cavités.

26. Appareil selon l'une des revendications 18 à 23, dans lequel les réservoirs (101, 103) et ladite au moins une structure en canal (105) sont définis par des régions sur une surface, qui sont mouillées par les liquides (121, 123, 125) de préférence à la surface environnante.

27. Appareil selon l'une des revendications 18 à 26, comprenant plus de deux réservoirs et un nombre correspondant de structures en canaux de liaison pour le dosage intégré et le mélange intime de plus de deux quantités de liquide.

28. Appareil pour la mise en oeuvre automatique d'un procédé selon l'une des revendications 1 à 17, comprenant :
un logement de réception pour un appareil selon l'une des revendications 18 à 27,
des contacts électriques qui, lorsqu'un appareil est mis en place dans le logement de réception, établissent un contact électrique pour ledit au moins un dispositif (5, 14, 213) pour la génération d'un écoulement laminaire le long de ladite au moins une structure en canal de liaison, et pour ledit au moins un dispositif (15, 215) pour le mélange intime des quantités de liquide dans ou sur le second réservoir,
des moyens pour l'alimentation automatique de liquide vers les réservoirs (1, 3, 101, 103, 201, 203) de l'appareil mis en place dans le logement de réception, et
une commande, qui comprend de préférence un microprocesseur, pour la commande dudit au moins un dispositif (5, 14, 213) pour la génération d'un écoulement laminaire, dudit au moins un dispositif (5, 215) pour le mélange intime, et des moyens pour l'alimentation automatique de liquide.

29. Utilisation d'un procédé selon l'une des revendications 1 à 17, d'un appareil selon l'une des revendications 18 à 27, ou d'un appareil selon la revendication 28 pour le dosage et le mélange intime de liquides biologiques.
